# EUROPÄISCHE PATENTSCHRIFT

(11) **EP 4 174 243 B1**
(45) Veröffentlichungstag und Bekanntmachung des Hinweises auf die Patenterteilung: **09.04.2025**
(21) Anmeldenummer: 22194057.0
(22) Anmeldetag: 06.09.2022
(51) Int. Cl.: E04B 2/90

(54) **VERBINDUNGSEINRICHTUNG ZUR MONTAGE VON FASSADENELEMENTEN EINER ELEMENTFASSADE**
CONNECTING DEVICE FOR MOUNTING FACADE ELEMENTS OF AN ELEMENT FACADE
DISPOSITIF DE LIAISON POUR LE MONTAGE D'ÉLÉMENTS DE FAÇADE

(30) Priorität: 26.10.2021 DE 102021127857
(43) Veröffentlichungstag der Anmeldung: 03.05.2023
(73) Patentinhaber: Raico Bautechnik GmbH, 87772 Pfaffenhausen (DE)
(72) Erfinder: Filser, Daniel, 86874 Zaisertshofen (DE)
(74) Vertreter: Charrier Rapp & Liebau

(56) Entgegenhaltungen:
- EP-A1- 3 854 955
- EP-A2- 1 816 275
- WO-A1-2007/031240
- CN-U- 207 110 159

## Beschreibung

Die Erfindung betrifft eine Verbindungseinrichtung zur Montage von oberen Fassadenelementen über unteren Fassadenelementen einer Elementfassade. Die Erfindung betrifft außerdem ein Fassadenelement mit einer derartigen Verbindungeinrichtung.

Größere Fassadenflächen mit einheitlicher oder auch unterschiedlicher Gestaltung werden vielfach als sogenannte Elementfassaden ausgeführt. Derartige Elementfassaden bestehen aus modularen Fassadenelementen, die im Werk komplett vorgefertigt und vor Ort montiert werden können. Die einzelnen vorgefertigten Fassadenelemente sind an der Baustelle von unten nach oben einfach montierbar und können durch geeignete Verbindungselemente miteinander verbunden werden.

Aus EP 1 816 275 A2 ist ein Paneel zur Bildung einer explosionssicheren Vorhangfassade bekannt. Das Paneel umfasst dabei einen Tragrahmen zur Aufnahme einer Glasscheibe mit zwei Stehern, die an ihrem oberen und unteren Ende durch zwei Querelemente verbunden sind. Die Steher weisen Befestigungsmittel zum Führen der gegenseitigen Positionen von aneinandergrenzenden Stehern zweier übereinander angeordneter Paneele auf. Speziell ist dabei ein männliches Element am unteren Ende eines Stehers und ein weibliches Element am oberen Ende des anderen Stehers vorgesehen, wobei das männliche Element mit dem weiblichen Element in Eingriff versetzbar ist.

Aus CN 207 110 159 U geht eine Aufhängvorrichtung umfassend mehrere Paare L-förmiger Verbindungselemente hervor, durch die übereinander angeordnete Körper miteinander verbunden werden können. Eines der beiden Verbindungselemente ist dabei an einem oberen Ende eines unteren Körpers und ein weiteres an einem oberen Ende eines oberen Körpers angeordnet. Speziell ist dabei jeweils ein erster Schenkel der L-förmigen Verbindungselemente an dem Körper angebracht und der zweite Schenkel steht nach hinten vor. Über diese nach hinten vorstehenden zweiten Schenkel erfolgt die Verbindung der L-förmigen Verbindungselemente. Über den zweiten Schenkel kann weiter auch eine Befestigung an einer Halterung erfolgen. CN 207 110 159 U offenbart somit die Merkmale der Präambel von Anspruch 1.

Weiter sind aus der DE 199 02 890 A2, der DE 10 2020 101 708 A1, der WO 2007/031240 A1 und der JP H04-336 146 A sowie aus WO 2007/031240 A1 und EP 3 854 955 A1 diverse Verbindungseinrichtungen für Fassadenelemente bekannt.

Aufgabe der Erfindung ist es, eine Verbindungseinrichtung zur Montage von übereinander angeordneten Fassadenelementen einer Elementfassade und ein Fassadenelement mit einer derartigen Verbindungseinrichtung zu schaffen, die einen schnelle und positionsgenaue Montage ermöglichen.

Diese Aufgabe wird durch eine Verbindungseinrichtung mit den Merkmalen des Anspruchs 1 und durch ein Fassadenelement mit den Merkmalen des Anspruchs 7 gelöst. Zweckmäßige Ausgestaltungen und vorteilhafte Weiterbildungen der Erfindung sind in den Unteransprüchen angegeben.

Die erfindungsgemäße Verbindungseinrichtung zur Montage von oberen Fassadenelementen über unteren Fassadenelementen einer Elementfassade umfasst an den unteren Ecken der unteren und oberen Fassadenelemente befestigbare erste Verbindungelemente mit einem Formschlusselement und an den oberen Ecken der unteren und oberen Fassadenelemente befestigbare zweite Verbindungselemente, die ein zum Formschlusselement korrespondierendes Gegenelement zum formschlüssigen Eingriff in das Formschlusselement an einem ersten Verbindungselement des über dem unteren Fassadenelement montierbaren oberen Fassadenelements aufweisen. Über die an den Ecken der Fassadenelemente angeordneten ersten und zweiten Verbindungselemente mit den zueinander korrespondierenden Formschlusselementen und Gegenelementen können obere Fassadenelemente auf einfache Weise positionsgenau auf untere Fassadenelemente aufgesetzt, genau ausgerichtet und montiert werden. Dadurch können auch größere Fassadenflächen schnell und exakt aus vorgefertigten Fassadenelementen hergestellt werden. Die Formschlussverbindung zwischen den beiden Verbindungselementen ermöglicht eine genaue horizontale Ausrichtung der Fassadenelemente und eine Gleitverbindung in der Vertikale, so dass eine Höhenausrichtung ermöglicht wird. Die oberen Fassadenelemente können einfach auf die unteren Fassadenelemente aufgesetzt werden und sind mit diesen exakt und positionsgenau verbindbar.

An den zweiten Verbindungselementen sind außerdem nach hinten ragende Halterungen zur Befestigung des Fassadenelements an einer Tragkonstruktion angeordnet. Die Halterung kann zweckmäßigerweise hakenförmig ausgebildet sein, so dass das Fassadenelement an einer Tragkonstruktion eingehängt werden kann.

Die ersten und zweiten Verbindungselemente weisen erfindungsgemäß einen an einem Querträger der Fassadenelemente befestigbaren ersten Schenkel und einen an einer Stütze der Fassadenelemente befestigbaren zweiten Schenkel auf.

In einer zweckmäßigen Ausführung kann das Formschlusselement als rechteckige Vertiefung oder Aufnahme an der Außenseite des ersten Verbindungselements und das Gegenelement als nach oben vorstehende rechteckig Lasche zum passgenauen Eingriff in die rechteckige Vertiefung oder Aufnahme ausgeführt sein. Selbstverständlich kann aber das Formschlusselement in umgekehrter Weise auch als Lasche und das Gegenelement als dazu passende Vertiefung bzw. Aufnahme ausgeführt sein.

An den zweiten Verbindungselementen sind zweckmäßigerweise Öffnungen für einen Kranhaken oder andere Anhängevorrichtungen vorgesehen. Dadurch kann ein über einem unteren Fassadenelement montierbares oberes Fassadenelement angehoben und zum Einfädeln der Gegenelemente in die Formschlusselemente abgesenkt werden.

Die ersten und zweiten Schenkel der beiden Verbindungselemente können durch seitlich vorstehende Ansätze an dem einen Schenkel und entsprechende Ausnehmungen an dem anderen Schenkel formschlüssig miteinander verbunden und verschweißt sein. Die Verbindungselemente können aber auch aus einem Teil gefertigt oder gekantet sein.

Die an den unteren Ecken der Fassadenelemente befestigbaren ersten Verbindungselemente sind vorzugsweise winkelförmig und weisen einen horizontalen ersten Schenkel zur Befestigung an einem unteren Querträger eines Fassadenelements sowie einen gegenüber dem ersten Schenkel abgewinkelten zweiten Schenkel zur Befestigung an einer Stütze eines Fassadenelements auf. Die ersten Verbindungselemente dienen zur Eckaussteifung der Fassadenelemente und gleichzeitig zur Lastabtragung des Füllungsgewichts. An dem zweiten Schenkel des ersten Verbindungselements kann in einer weiteren zweckmäßigen Ausführung ein Eingriffselement zur formschlüssigen Verbindung mit einem Verlängerungsstück angeordnet sein. Dadurch können auch höhere Elementlasten optimal abgetragen werden.

Die an den oberen Ecken der Fassadenelemente befestigbaren zweiten Verbindungselemente können einen horizontalen ersten Schenkel zur Befestigung an einem oberen Querträger eines Fassadenelements sowie einen gegenüber dem ersten Schenkel abgewinkelten zweiten Schenkel zur Befestigung an einer Stütze eines Fassadenelements aufweisen. Zur Verbesserung der Lastabtragung kann an dem zweiten Schenkel des zweiten Verbindungselements eine Ausnehmung zur formschlüssigen Verbindung mit einem Verlängerungsstück angeordnet sein.

In einer besonders vorteilhaften Ausführung können die ersten und zweiten Verbindungselemente über Passbolzen und Schrauben mit einem Fassadenelement verbunden sein. Über die Passbolzen können die Lasten besonders gut an die Tragkonstruktion übergeben werden.

Die Erfindung betrifft außerdem ein Fassadenelement mit einer vorstehend beschriebenen Verbindungseinrichtung.

In einer besonders vorteilhaften Ausführung können die ersten und zweiten Verbindungselemente über Passbolzen und Schrauben mit dem Fassadenelement verbunden sein. Über die Passbolzen können die Lasten besonders gut an die Tragkonstruktion übergeben werden.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: mehrere Fassadenelemente zur Bildung einer Elementfassade in einer Perspektivansicht;
- **Figur 2**: erste und zweite Verbindungselemente einer Verbindungseinrichtung;
- **Figur 3**: die in Figur 2 gezeigten Verbindungselemente mit einem Verlängerungsteil und
- **Figur 4**: ein erstes Verbindungselement mit stift- und bolzenförmigen Befestigungselementen.

In Figur 1 sind zwei nebeneinander angeordnete untere Fassadenelemente 1a und zwei darüber angeordnete obere Fassadenelemente 1b zur Bildung einer Elementfassade gezeigt. Eine Elementfassade wird üblicherweise durch mehrere nebeneinander und übereinander angeordnete Fassadenelemente 1a und 1b gebildet. Bei der Montage der Elementfassade werden zunächst die unteren Fassadenelemente 1a an einer Tragkonstruktion befestigt. Anschließend werden auf die unteren Fassadenelemente 1a weitere Fassadenelemente 1b aufgesetzt und mit den darunter angeordneten Fassadenelementen 1a verbunden. Dadurch können großflächige Fassaden auf einfache Weise montiert werden. In der gezeigten Ausführungsform sind die Fassadenelemente 1a und 1b als Holz-Metall-Konstruktion mit einem aus Stützen 2 und Querträgern 3 gebildeten Rahmen aus Holz und an diesem befestigten - hier nicht dargestellten - Metallprofilen zur Befestigung von Glasscheiben, Paneelen oder anderen Fassadenteilen ausgeführt. Der aus den vertikalen Stützen 2 und den horizontalen Querträgern 3 gebildete Rahmen kann aber auch aus Metall, Kunststoff oder einem anderen geeigneten Material hergestellt sein.

Zur Montage und Verbindung übereinander angeordneter Fassadenelemente 1a und 1b sind an den beiden unteren Ecken 4 der Fassadenelemente 1a und 1b in Figur 2 einzeln dargestellte erste Verbindungelemente 5 mit einem Formschlusselement 6 und an den beiden oberen Ecken 7 der Fassadenelemente 1a und 1b zweite Verbindungselemente 8 mit einem zum Formschlusselement 6 korrespondierenden Gegenelement 9 zum formschlüssigen Eingriff mit dem Formschlusselement 6 an dem ersten Verbindungselement 5 eines über dem Fassadenelement 1 angeordneten weiteren Fassadenelements 1 vorgesehen. Die Gegenelemente 9 der an den oberen Ecken 7 eines Fassadenelements 1 angeordneten zweiten Verbindungselemente 8 sind derart ausgeführt, dass diese unter Sicherstellung eines vorbestimmten horizontalen Abstands zweier übereinander angeordneter Fassadenelemente 1 passgenau in die Formschlusselemente 6 der ersten Verbindungelemente 5 an der Unterseite des oberen Fassadenelements 1 eingreifen. In der gezeigten Ausführung sind die Formschlusselemente 6 als rechteckige Vertiefungen oder Aufnahmen an der Außenseite der ersten Verbindungselemente 5 und die Gegenelemente 9 als nach oben vorstehende rechteckige Laschen zum passgenauen Eingriff in die rechteckigen Vertiefungen ausgeführt. Selbstverständlich können aber die Formschlusselemente 6 auch als Laschen und die Gegenelemente 9 als Vertiefungen bzw. Aufnahmen ausgeführt sein. Über die miteinander in Eingriff gelangenden Verbindungselemente 5 und 8 können somit nicht nur vertikale Lasten, sondern auch horizontale Lasten in Längsrichtung der Querträger 3 und rechtwinklig hierzu aufgefangen werden. Über den formschlüssigen Eingriff der Formschlusselemente 6 und Gegenelemente 9 wird außerdem eine passgenaue Positionierung der übereinander angeordneten Fassadenelemente 1 ermöglicht.

Aus Figur 2 geht hervor, dass die an den unteren Ecken 4 der Fassadenelemente 1 befestigbaren ersten Verbindungselemente 5 winkelförmig ausgebildet sind. Sie weisen einen horizontalen ersten Schenkel 10 zur Befestigung an einem unteren Querträger 3 der Fassadenelemente 1 sowie einen nach oben vorstehenden, hier um 90° gegenüber dem ersten Schenkel 10 abgewinkelten zweiten Schenkel 11 zur Befestigung an einer Stütze 2 der Fassadenelemente 1 auf. An dem unteren Ende des nach oben vorstehenden zweiten Schenkels 11 sind an dessen Außenseite die Formschlusselemente 6 angeordnet. An dem oberen Ende des zweiten Schenkels 9 sind T-förmige Eingriffselemente 12 zur formschlüssigen Verbindung mit einem in Figur 3 gezeigten Verlängerungsstück 13 vorgesehen. Das Verlängerungsstück 13 enthält an seinem einen Ende eine zu dem Eingriffselement 12 passende T-förmige Ausnehmung 14 und an seinem anderen Ende ein T-förmiges Eingriffselement 15. Über das mit dem zweiten Schenkel 9 des ersten Verbindungselements 5 verbindbare und ebenfalls an den Stützen 2 befestigbare Verlängerungsstück 13 kann der Lastabtrag bei Bedarf erhöht werden.

Die an den oberen Ecken 7 der Fassadenelemente 1 befestigbaren zweiten Verbindungselemente 8 sind ebenfalls winkelförmig ausgebildet und weisen einen horizontalen ersten Schenkel 16 zur Befestigung an einem oberen Querträger 3 der Fassadenelemente 1 sowie einen nach unten vorstehenden, hier um 90° gegenüber dem ersten Schenkel 16 abgewinkelten zweiten Schenkel 17 zur Befestigung an einer Stütze 2 der Fassadenelemente 1 auf. An dem oberen Ende des zweiten Schenkels 17 ist das nach oben vorstehende Gegenelement 9 zum formschlüssigen Eingriff mit dem Formschlusselement 6 des ersten Verbindungselements 5 an einem darüber angeordneten Fassadenelement 1 vorgesehen. In dem nach oben vorstehenden laschenförmigen Gegenelement 9 ist eine Öffnung 18 zum Einhängen eines Kranhakens angeordnet. An dem ersten Schenkel 16 des zweiten Verbindungselements 8 ist außerdem eine nach hinten vorstehende hakenförmige Halterung 19 zum Einhängen des Fassadenelements 1 an einer Tragkonstruktion angeordnet. Über die mit den Öffnungen 18 für Kranhaken versehenen, nach oben vorstehenden Gegenelemente 9 der an den oberen Ecken 7 der Fassadenelemente 1 befestigten zweiten Verbindungselemente 8 kann ein Fassadenelement 1 zur Montage angehoben, mit den Formschlusselementen 6 der an den unteren Ecken 4 angeordneten ersten Verbindungselemente 5 in die Gegenelemente 9 eines darunter angeordneten Fassadenelements 1 eingefädelt und über die nach hinten vorstehenden hakenförmigen Halteelemente 19 an einer Tragkonstruktion eingehängt werden.

An der Unterseite des nach unten vorstehenden zweiten Schenkels 17 des zweiten Verbindungselements 8 ist eine T-förmige Ausnehmung 20 zur formschlüssigen Verbindung mit einem in Figur 3 gezeigten Verlängerungsstück 13 vorgesehen. Das Verlängerungsstück 13 weist an einem Ende ein zu der T-förmigen Ausnehmung 20 passendes T-förmiges Eingriffselement 12 auf. Über das ebenfalls an der Stütze 2 befestigbare Verlängerungsstück 13 kann auch hier der Lastabtrag bei Bedarf erhöht werden.

In Figur 4 ist erkennbar, dass das untere winkelförmige erste Verbindungselement 5 in entsprechende Vertiefungen 21 und 22 an den Außenseiten der Stützen 2 und Querträger 3 eingesetzt und durch stift- bzw. bolzenförmige Befestigungselemente befestigt wird. Die beiden aus einem Flachmaterial aus z.B. Stahl, Edelstahl oder Aluminium gefertigten Schenkel 10 und 11 des winkelförmigen Verbindungselements 5 sind durch seitlich vorstehende Ansätze 23 an dem einen Schenkel 10 und entsprechende Ausnehmungen 24 an dem anderen Schenkel 11 in Art einer Nut-Feder-Verbindung miteinander verbunden und werden verschweißt. In der gezeigten Ausführung werden die beiden Schenkel 10 und 11 des winkelförmigen Verbindungselements 5 durch Passbolzen 25 und Schrauben 26 an der Stütze 2 und dem Querträger 3 befestigt. Die Passbolzen 25 weisen ein in Gewindebohrungen 27 in den beiden Schenkeln 10 und 11 passendes Außengewinde 28 und einen in Bohrungen 29 der Stützen 2 und Querträger 3 passenden Zapfen 30 auf. Über die Passbolzen 25 können die Lasten an die Tragkonstruktion übergeben werden. Die Befestigung der zweiten Verbindungselemente 8 erfolgt in entsprechender Weise.

### Bezugszeichenliste

- 1a: Unteres Fassadenelement
- 1b: Oberes Fassadenelement
- 2: Stütze
- 3: Querträger
- 4: Untere Ecke
- 5: Erstes Verbindungsteil
- 6: Formschlusselement
- 7: Obere Ecke
- 8: Zweites Verbindungsteil
- 9: Gegenelement
- 10: Erster Schenkel des ersten Verbindungselements
- 11: Zweiter Schenkel des ersten Verbindungselements
- 12: Eingriffselement
- 13: Verlängerungsstück
- 14: Ausnehmung
- 15: Eingriffselement
- 16: Erster Schenkel des zweiten Verbindungselements
- 17: Zweiter Schenkel des zweiten Verbindungselements
- 18: Öffnung
- 19: Hakenelement
- 20: Ausnehmung
- 21: Vertiefung
- 22: Vertiefung
- 23: Ansatz
- 24: Ausnehmung
- 25: Passbolzen
- 26: Schrauben
- 27: Gewindebohrung
- 28: Außengewinde
- 29: Bohrung
- 30: Zapfen

## Patentansprüche

1. Verbindungseinrichtung zur Montage von oberen Fassadenelementen (1b) über unteren Fassadenelementen (1a) einer Elementfassade, wobei die Verbindungseinrichtung an den unteren Ecken (4) der unteren und oberen Fassadenelemente (1a, 1b) befestigbare erste Verbindungselemente (5) mit einem Formschlusselement (6) und an den oberen Ecken (7) der unteren und oberen Fassadenelemente (1a, 1b) befestigbare zweite Verbindungselemente (8) mit einem zum Formschlusselement (6) korrespondierenden Gegenelement (9) zum formschlüssigen Eingriff in das Formschlusselement (6) an einem ersten Verbindungselement (5) des über dem unteren Fassadenelement (1a) montierbaren oberen Fassadenelements (1b) umfasst und wobei an den zweiten Verbindungselementen (8) nach hinten ragende Halterungen (19) zur Befestigung der Fassadenelemente (1a, 1b) an einer Tragkonstruktion angeordnet sind, **dadurch gekennzeichnet, dass** die ersten und zweiten Verbindungselemente (5, 8) einen an einem Querträger (3) des Fassadenelements (1) befestigbaren ersten Schenkel (10, 16) und einen an Stützen (2) des Fassadenelements (1) befestigbaren zweiten Schenkel (11, 17) aufweisen.

2. Verbindungseinrichtung nach Anspruch 1, **dadurch gekennzeichnet, dass** das Formschlusselement (6) als rechteckige Vertiefung oder Aufnahme an der Außenseite des ersten Verbindungselements (5) und das Gegenelement (9) als nach oben vorstehende rechteckige Lasche zum passgenauen Eingriff in die rechteckige Vertiefung oder Aufnahme ausgeführt sind.

3. Verbindungseinrichtung nach Anspruch 1 oder 2, **dadurch gekennzeichnet, dass** an den zweiten Verbindungselementen (8) Öffnungen (18) für einen Kranhaken oder andere Anhängevorrichtungen vorgesehen sind.

4. Verbindungseinrichtung nach einem der voranstehenden Ansprüche, **dadurch gekennzeichnet, dass** die ersten Schenkel (10, 16) und die zweiten Schenkel (11, 17) der ersten und zweiten Verbindungselemente (5, 8) durch seitlich vorstehende Ansätze (23) an dem einen Schenkel (10, 16) und entsprechende Ausnehmungen (24) an dem anderen Schenkel (11, 17) formschlüssig miteinander verbunden und verschweißt sind.

5. Verbindungseinrichtung nach einem der voranstehenden Ansprüche, **dadurch gekennzeichnet, dass** die Verbindungseinrichtung weiter ein Verlängerungsstück (13) umfasst und an dem zweiten Schenkel (11) des ersten Verbindungselements (5) ein Eingriffselement (12) zur formschlüssigen Verbindung mit dem Verlängerungsstück (13) angeordnet ist.

6. Verbindungseinrichtung nach einem der voranstehenden Ansprüche, **dadurch gekennzeichnet, dass** die Verbindungseinrichtung weiter ein Verlängerungsstück (13) umfasst und an dem zweiten Schenkel (17) des zweiten Verbindungselements (8) eine Ausnehmung (20) zur formschlüssigen Verbindung mit dem Verlängerungsstück (13) angeordnet ist.

7. Fassadenelement (1) mit einer Verbindungseinrichtung zur Montage übereinander angeordneter Fassadenelemente (1), **dadurch gekennzeichnet, dass** die Verbindungseinrichtung nach einem der einem der Ansprüche 1 bis 6 ausgebildet ist.

8. Fassadenelement (1) nach Anspruch 7, **dadurch gekennzeichnet, dass** die ersten und zweiten Verbindungselemente (5, 8) über Passbolzen (25) und Schrauben (26) mit dem Fassadenelement (1) verbunden sind.

## Claims

1. Connecting device for mounting upper façade elements (1b) over lower façade elements (1a) of an element façade, wherein the connecting device comprises first connecting elements (5), which can be fastened to the lower corners (4) of the lower and upper façade elements (1a, 1b) and have a positive-locking element (6), and second connecting elements (8), which can be fastened to the upper corners (7) of the lower and upper façade elements (1a, 1b) and have a counter element (9) corresponding to the positive-locking element (6) for positive engagement in the positive-locking element (6) on a first connecting element (5) of the upper façade element (1b) which can be mounted above the lower façade element (1a), and wherein rearwardly projecting holders (19) for fastening the façade elements (1a, 1b) to a supporting structure are arranged on the second connecting elements (8), **characterised in that** the first and second connecting elements (5, 8) have a first leg (10, 16) which can be fastened to a cross-member (3) of the façade element (1) and a second leg (11, 17) which can be fastened to supports (2) of the façade element (1).

2. Connecting device according to claim 1, **characterised in that** the positive-locking element (6) is designed as a rectangular recess or receptacle on the outside of the first connecting element (5) and the counter element (9) is designed as an upwardly projecting rectangular tab for precise engagement in the rectangular recess or receptacle.

3. Connecting device according to claim 1 or 2, **characterised in that** openings (18) for a crane hook or other attachment devices are provided on the second connecting elements (8).

4. Connecting device according to one of the preceding claims, **characterised in that** the first legs (10, 16) and the second legs (11, 17) of the first and second connecting elements (5, 8) are positively connected and welded to one another by laterally protruding projections (23) on one leg (10, 16) and corresponding recesses (24) on the other leg (11, 17).

5. Connecting device according to one of the preceding claims, **characterised in that** the connecting device further comprises an extension piece (13) and an engagement element (12) for positive connection with the extension piece (13) is arranged on the second leg (11) of the first connecting element (5).

6. Connecting device according to one of the preceding claims, **characterised in that** the connecting device further comprises an extension piece (13) and a recess (20) for positive connection to the extension piece (13) is arranged on the second leg (17) of the second connecting element (8).

7. Façade element (1) with a connecting device for mounting façade elements (1) arranged one above the other, **characterised in that** the connecting device is designed according to one of claims 1 to 6.

8. Façade element (1) according to claim 7, **characterised in that** the first and second connecting elements (5, 8) are connected to the façade element (1) via fitting bolts (25) and screws (26).

## Revendications

1. Équipement de liaison pour le montage d'éléments de façade supérieurs (1b) via des éléments de façade inférieurs (1a) d'une façade à éléments, dans lequel l'équipement de liaison comprend, au niveau des coins inférieurs (4) des éléments de façade inférieurs et supérieurs (1a, 1b), des premiers éléments de liaison (5) pouvant être fixés et dotés d'un élément à coopération de forme (6) et, au niveau des coins supérieurs (7) des éléments de façade inférieurs et supérieurs (1a, 1b) des seconds éléments de liaison (8) pouvant être fixés et dotés d'un contre-élément (9) correspondant à l'élément à coopération de forme (6) pour un engagement par coopération de forme jusque dans l'élément à coopération de forme (6) au niveau d'un premier élément de liaison (5) de l'élément de façade supérieur (1b) montable via l'élément de façade inférieur (1a) et dans lequel des retenues (19) faisant saillie vers l'arrière au niveau des seconds éléments de liaison (8) sont agencées en vue de la fixation des éléments de façade (1a, 1b) contre une structure porteuse, **caractérisé en ce que** les premiers et seconds éléments de liaison (5, 8) présentent une première branche (10, 16) pouvant être fixée contre une barre transversale (3) de l'élément de façade (1) et une seconde branche (11, 17) pouvant être fixée contre des supports (2) de l'élément de façade (1).

2. Équipement de liaison selon la revendication 1, **caractérisé en ce que** l'élément à coopération de forme (6) est exécuté en tant que renfoncement ou logement rectangulaires au niveau du côté extérieur du premier élément de liaison (5) et le contre-élément (9) est exécuté en tant que patte rectangulaire dépassant vers le haut en vue d'un engagement sur mesure dans le renfoncement ou le logement.

3. Équipement de liaison selon la revendication 1 ou **2, caractérisé en ce que** des ouvertures (18) sont prévues au niveau des seconds éléments de liaison (8) pour un crochet de grue ou d'autres dispositifs d'attelage.

4. Équipement de liaison selon l'une des revendications précédentes, **caractérisé en ce que** les premières branches (10, 16) et les secondes branches (11, 17) des premiers et seconds éléments de liaison (5, 8) sont reliées et soudées ensemble par coopération de forme via des épaulements (23) dépassant latéralement au niveau de la une branche (10, 16) et des évidements (24) correspondants au niveau de l'autre branche (11, 17).

5. Équipement de liaison selon l'une des revendications précédentes, **caractérisé en ce que** l'équipement de liaison comprend en outre une pièce de prolongement (13) et un élément d'engagement (12) est agencé au niveau de la seconde branche (11) du premier élément de liaison (5) pour une liaison par coopération de forme avec la pièce de prolongement (13).

6. Équipement de liaison selon l'une des revendications précédentes, **caractérisé en ce que** l'équipement de liaison comprend en outre une pièce de prolongement (13) et un évidement (20) est agencé au niveau de la seconde branche (17) du second élément de liaison (8) pour une liaison par coopération de forme avec la pièce de prolongement (13).

7. Élément de façade (1) avec un équipement de liaison pour le montage d'éléments de façade (1) agencés les uns sur les autres, **caractérisé en ce que** l'équipement de liaison est conçu selon l'une des revendications 1 à 6.

8. Élément de façade (1) selon la revendication 7, **caractérisé en ce que** les premiers et seconds éléments de liaison (5, 8) sont reliés à l'élément de façade (1) via des boulons d'ajustage (25) et des vis (26).
